# EUROPÄISCHE PATENTSCHRIFT

(11) **EP 4 390 263 B1**
(45) Veröffentlichungstag und Bekanntmachung des Hinweises auf die Patenterteilung: **24.09.2025**
(21) Anmeldenummer: 23200182.6
(22) Anmeldetag: 27.09.2023
(51) Int. Cl.: F24F 12/00, F24F 13/02, F24F 13/20

(54) **LÜFTUNGSGERÄT**
VENTILATOR
APPAREIL DE VENTILATION

(30) Priorität: 21.12.2022 DE 102022134305
(43) Veröffentlichungstag der Anmeldung: 26.06.2024
(73) Patentinhaber: Stiebel Eltron GmbH & Co. KG, 37603 Holzminden (DE)
(72) Erfinder: Boxhammer, Dirk, 37647 Polle (DE); Offermann, Jannis, 31020 Salzhemmendorf (DE); Warkentin, Andreas, 34414 Warburg (DE)

(56) Entgegenhaltungen:
- EP-A1- 3 450 863
- WO-A1-2008/105586
- DE-A1- 102008 006 021
- GB-A- 2 491 516
- GB-A- 2 497 568

## Beschreibung

Die vorliegende Erfindung betrifft ein Lüftungsgerät mit einem Gehäuse und mit im Gehäuse angeordneten Luftkanälen und Gerätekomponenten. Die Luftkanäle dienen für einen durch das Lüftungsgerät hindurch geleiteten Abluftstrom und einen durch das Lüftungsgerät hindurch geleiteten Frischluftstrom beziehungsweise Au-ßenluftstrom.

Derartige Lüftungsgeräte sind aus dem Stand der Technik bekannt. Sie dienen beispielsweise zu Steuerung der Zuluft und Abluft in Gebäuden beziehungsweise in einzelnen Räumen von Gebäuden. Ferner werden Lüftungsgeräte für die Wärmerückgewinnung genutzt, indem die in der Abluft enthaltene Wärmeenergie der Abluft zumindest teilweise entzogen und auf die Frischluft übertragen wird.

In der DE 10 2008 006 021 A1 wird beispielsweise ein Luftverteiler mit einem eine Luftverteilerkammer bildenden Gehäuse, das zum Verteilen und/oder Zusammenführen von Luftströmen mehrere Luftführungsanschlüsse aufweist, wobei das Gehäuse hier aus expandiertem Homopolymerisat gebildet sein kann.

Weiter wird in der WO 2008/105586 A1 ein Belüftungssystem beschrieben, welches umfasst: obere und untere Formkörper aus einem nichtmetallischen Material wie Polypropylen (PP), die lösbar miteinander verbunden sind und mit Luftdurchgangslöchern und einer Luftstromführung versehen sind, die im zusammengebauten Zustand einen Einlass- und Auslassstrom von Luft an gegenüberliegenden Seiten ermöglicht; einen Wärmetauscher, der an einer flexiblen Montageführung angebracht ist, die in den oberen und unteren Formkörpern ausgebildet ist, und einen Wärmeaustausch der durch die oberen und unteren Formkörper strömenden Luft durchführt; einen Lüftermotorträger, der einstückig mit mindestens einem der oberen und unteren Formkörper ausgebildet ist; mehrere Lüftermotoren, die im Lüftermotoraufnahmeteil des oberen Formkörpers untergebracht sind, mit dem Lüftermotorträger verbunden sind und Luft zum Strömen in die mehreren Luftdurchgangslöcher hinein und aus ihnen heraus antreiben; eine Außenabdeckung, die eng mit den seitlichen Seiten der miteinander verbundenen oberen und unteren Formkörper verbunden ist; ein Eckhalteteil, das mit einer Ecke zwischen den mehreren Außenabdeckungen verbunden ist, um die Außenabdeckungen zu halten; und eine Abdeckung und eine Basisplatte, die lösbar mit den Ober- und Unterseiten der oberen und unteren Formkörper verbunden sind.

Die Gehäuse derartiger Lüftungsgeräte bestehen nach dem Stand der Technik beispielsweise aus expandiertem Polystyrol (EPS) und / oder expandiertem Polypropylen (EPP). Diese Kunststoffe haben den Vorteil, dass sie sehr gute Isolationseigenschaften aufweisen, sodass auf zusätzliche Isolationsmaterialen, welche beispielsweise in einem Blechgehäuse erforderlich sind, verzichtet werden kann. Die Kunststoffe bieten ferner vorteilhafte Gestaltungsmöglichkeiten, insbesondere in Bezug auf die Gestaltung der Luftkanäle. Allerdings sollten die Kunststoffteile möglichst keine Hinterschneidungen aufweisen, weil dies beim Entformen Probleme aufwerfen kann. Schließlich müssen die einzelnen Gerätebauteile miteinander verklebt werden, wobei die Klebeflächen oder Klebenähte stets die Gefahr von Leckagen mit sich bringen.

Die Lüftungsgeräte sind zweckmäßig so gestaltet, dass die vorbeschriebenen, aus dem Gehäuse hausführenden Luftkanäle sowohl auf der linken Geräteseite als auch auf der rechten Geräteseite positioniert werden können. Dann kann dasselbe Gerät in Abhängigkeit von der Lage der Gebäudeanschlüsse sowohl in einer Linksals auch in einer Rechtsvariante betrieben werden.

Der Erfindung liegt die Aufgabe zugrunde, ein Lüftungsgerät so zu gestalten, dass die einzelnen Gehäusebauteile einfach und betriebssicher zusammengefügt werden können und das Gerät sowohl in einer Links- als auch in einer Rechtsvariante betrieben werden kann.

Diese Aufgabe löst das Lüftungsgerät mit den Merkmalen des Anspruchs 1. Bevorzugte Ausführungsformen der Erfindung sind in den abhängigen Ansprüchen definiert.

Erfindungsgemäß weist das Gehäuse expandiertes Polystyrol auf, welches nachfolgend kurz als "EPS" bezeichnet wird. Um das Gehäuse sowohl als Links- als auch als Rechtsvariante betreiben zu können, sind im Gehäuse wichtige Bestandteile wie der Zu- und Abluftkanal, der Bypasskanal oder der Heizregisterkanal sowie Leerräume für Filter oder Heizregister und Anschlüsse oder Positionsmöglichkeiten für Sensoren, Kabelleitungen, Kabelräume oder dergleichen in doppelter Ausführung vorgesehen. Realisiert ist dies durch einen im wesentlichen symmetrischen Aufbau des Gehäuses.

Die Erfindung beruht dabei auf der einen Grundüberlegung, die erforderlichen Luftkanäle einerseits und Aufnahmeöffnungen, Anschlüsse oder Positionsmöglichkeiten für die Gerätekomponenten andererseits in zwei Baugruppen einzuformen. Die Verwendung von Baugruppen hat den Vorteil, dass in den Baugruppen die technische Funktionen des Lüftungsgerätes weitgehend zusammengefasst sind. In beide Baugruppen sind sowohl der Zu- und Abluftkanal, der Bypasskanal oder der Heizregisterkanal eingeformt. Weiterhin sind Aufnahmeöffnungen für Gerätekomponenten wie Sensoren, Heizregister, Bypassmotoren vorgesehen. Schließlich sind auch Kabelräume und Kabelkanäle in die Baugruppen eingeformt.

Je nachdem, ob die Links- oder Rechtsvariante realisiert werden soll, wird eine der beiden Baugruppen durch den Einbau sämtlicher vorerwähnter Gerätekomponenten für den Betrieb als Lüftungsgerät ertüchtigt. Die andere Baugruppe wird entsprechend anderweitig genutzt, beispielsweise als Fortluftkanal ohne dort notwendige Heizeinrichtungen.

Die Verwendung von EPS-Bauteilen ermöglicht es dabei, die Luftkanäle hinsichtlich ihrer Strömungseigenschaften zu optimieren. Die Luftkanäle sind strömungsgünstig so gestaltet, dass der Druckverlust im Luftstrom gering gehalten ist. Gerade die Bereiche der Luftkanäle, in denen hohe Luftgeschwindigkeiten herrschen, können optimal geformt werden. Die Luftkanäle können an den Lüfteraustrittskanal gut angepasst werden und insbesondere können Verwirbelungen durch plötzliche Querschnittsänderungen vermieden werden.

Ferner ist es vorteilhaft in den EPS-Gehäusebauteilen dort Aussparungen an den Gehäusebauteilen vorzusehen, wo kein Material benötigt wird. Hierdurch wird sowohl Material als auch Prozesszeit bei der Fertigung der Teile eingespart.

Das Lüftungsgerät folgt der weiteren Grundüberlegung, möglichst eine geringe Anzahl von Gerätebauteilen vorzusehen, wodurch die Anzahl der Trennfugen zwischen Gehäusebauteilen und damit auch die Anzahl von Klebeflächen oder Klebenähten reduziert ist.

Erfindungsgemäß bestehen die beiden vorerwähnten Baugruppen nur aus jeweils zwei Einzelkomponenten. Auf diese Weise können die Gerätekomponenten und Kabelleitungen einfach in der jeweils zu ertüchtigen Baugruppe montiert werden. Dabei ist mindestens eine oder beide Einzelkomponenten für die Baugruppen identisch ausgebildet. Auf diese Weise wird der Gedanke eines identischen Aufbaus auf der linken und auf der rechten Geräteseite durch die Verwendung dieser Gleichteile konsequent weiterverfolgt. Dies gilt auch für die zu montierenden Gerätekomponenten, die auch als Gleichteile ausgebildet sind, so dass sie in gleicher Weise in einer Linksanordnung oder einer Rechtsanordnung montiert werden können.

In weiterer vorteilhafter Ausgestaltung ist vorgesehen, dass die Kanalöffnungen in den Baugruppen mit endseitigen Abschlussblenden, insbesondere mit als Ringstutzen ausgestalteten Abschlussblenden versehen werden. Auf diese Weise werden die Klebenähte im Bereich der Trennfuge zwischen den beiden Einzelkomponenten nicht auseinandergedrückt sondern entlastet, was die Dichtigkeit der Baugruppe steigert.

Dem Grundgedanken der Verwendung weniger Gehäusebauteile folgend, ist das Gehäuse in weiterer vorteilhafter Ausgestaltung aus einem Bodenteil, einem Zwischenteil und den beiden Baugruppen mit den Ringstutzen zusammengesetzt. Auf diese Weise ist das Gehäuse aus lediglich zehn Gehäusebauteilen zusammengesetzt, wobei es sich bei den vier Ringstutzen und bei mindestens einer Einzelkomponente der beiden Baugruppen Gleichteile handelt, sodass maximal sechs unterschiedliche Gehäusebauteile zur Anwendung kommen. Sind beide Einzelkomponenten der Baugruppen jeweils identisch, reduziert sich die Teilevielfalt auf nur fünf unterschiedliche Gehäusebauteile.

In weiterer Ausgestaltung der Erfindung sind die Gehäusebauteile so gestaltet, dass am Gehäuse jeweils nur überwiegend vertikale und / oder horizontale Trennfugen beziehungsweise Trennebenen zwischen den Gehäusebauteilen vorhanden sind. Mit dem Begriff "überwiegend" vertikal bzw. horizontal soll hier insbesondere eine solche Form bezeichnet werden, die eine vertikale bzw. horizontale Entfernungsrichtung der Gehäusebauteile ermöglicht. Anders ausgedrückt, der Verlauf der Trennfugen ist derart ausgeführt, dass eine Entformung in einer Richtung gewährleistet ist.

Auf diese Weise können Hinterschnitte bzw. Schattenwurf an den Gehäusebauteilen konsequent vermieden werden. Die Verwendung von waagrecht und senkrecht aufeinander stehenden Trennebenen zwischen den Gehäusebauteilen vereinfacht auch das Entformen der einzelnen Gehäusebauteile bei der Fertigung, weil zwei Entformungsrichtungen zur Verfügung stehen. Hinzu kommt, dass durch die Aufteilung in mehrere Gehäuseteile konstruktiver Spielraum hinzugewonnen wird, während die Fertigung nicht weiter verkompliziert wird, da die Entformung in einer Richtung gewährleistet bleibt.

In weiterer vorteilhafter Ausgestaltung sind die Trennfugen beziehungsweise Trennebenen zwischen den einzelnen Gehäusebauteilen als Nut-Feder-Verbindungen ausgestaltet. Diese Nut-Feder-Verbindungen bilden zunächst eine definierte Klebefuge zwischen den einzelnen Gehäusebauteilen. Die dadurch gebildeten Klebeflächen beziehungsweise Klebenähte sind besonders vorteilhaft, weil die Gefahr der Bildung von Leckagen infolge von Undichtigkeiten zwischen den einzelnen Gehäusebauteilen deutlich reduziert ist. Die Nut-Feder-Verbindungen im Bereich der Trennfugen beziehungsweise Trennebenen der einzelnen Gehäusebauteile erleichtern zudem die Montage des Gehäuses.

In weiterer vorteilhafter Ausgestaltung können im Bereich der Trennfugen beziehungsweise Trennebenen zwischen einander benachbarten Gehäusebauteilen Zentrierbolzen in einem Bauteil und zu den Zentrierbolzen komplementäre Zentrierbohrungen im zugeordneten anderen Bauteil vorgesehen sein. Auf diese Weise ist eine passungsgerechte Zuordnung und Montage der einzelnen Gehäusebauteile sehr einfach und gut möglich.

Anhand des in den Zeichnungsfiguren gezeigten Lüftungsgeräts ist die Erfindung weiter erläutert. Es zeigen:
- Fig. 1: eine Explosionsdarstellung des Gehäuses des Lüftungsgeräts
- Fig. 2: eine Draufsicht auf die Innenseiten der beiden Baugruppen des Lüftungsgerätes,
- Fig. 3: eine weitere Explosionsdarstellung einer anderen Ausführungsform des Lüftungsgeräts,
- Fig. 4 bis 6: eine Ausführung des Lüftungsgeräts mit Gehäuse in teilweiser Explosionsdarstellung,
- Fig. 7 bis 9: Detailansichten auf Verbindungsebenen der Innenkomponente bzw. der Außenkomponente.

Identische und baugleiche Teile sind mit identischen Bezugsziffern versehen. Einzelne Figuren zeigen der besseren Übersichtlichkeit halber nicht sämtliche Bezugszeichen. Die Figuren enthalten teilweise vereinfachte oder schematische Darstellungen. Verschiedene Ansichten gleicher Teile können unterschiedlich skaliert sein.

Die Explosionsdarstellung in Fig. 1 zeigt zunächst unten das Bodenteil 1 mit einer Kondensatwanne, das auf das Bodenteil 1 im Montageendzustand aufgestellte Zwischenteil 2 sowie die beiden Baugruppen 3. Die beiden Baugruppen 3 setzen sich aus zwei Einzelkomponenten, nämlich jeweils einer Innenkomponente 4 und einer Außenkomponente 5 zusammen. In die Baugruppen 3 sind Luftkanäle 6 eingeformt, die an der Oberseite der Baugruppe 3 jeweils in eine Kanalöffnung 7 münden. Die kreisrunden Kanalöffnungen 7 sind dabei mit jeweils einem Ringstutzen 8 ausgekleidet. Das Bodenteil 1, das Zwischenteil 2 die aus den Innenkomponenten 4 und Außenkomponenten 5 zusammengesetzten Baugruppen 3 sowie die Ringstutzen 8 sind Formteile aus expandiertem Polystyrol [= EPS].

In die beiden Außenkomponenten 5 sind jeweils Aufnahmeöffnungen 9 für Filter und darunter Aufnahmeöffnungen 10 für Heizregister eingeformt. In Fig. 1 gut erkennbar ist die Tatsache, dass die aus der linken Außenkomponente 5 und der daneben angeordneten Innenkomponente 4 zusammengesetzte linke Baugruppe 3 und die aus der Außenkomponente 5 außen rechts und der zugehörigen Innenkomponente 4 zusammengesetzte rechte Baugruppe 3 zueinander achsensymmetrisch aufgebaut sind.

Dieser achsensymmetrische Aufbau der Baugruppen 3 ist auch in Fig. 2 wiedergegeben. In den Baugruppen 3 erkennbar sind zunächst die Kanalöffnungen 7 der Luftkanäle 6, die Aufnahmeöffnungen 9 für Filter sowie die Aufnahmeöffnungen 10 für Heizregister. Ferner sind Bypässe 11 mit ihren einsetzbaren Bypassmotoren 12 vorgesehen sowie Leerräume 13 für Kabel oder Sensoren sowie eine Lüfteranordnung 14 im Bodenteil 1.

In der Darstellung der Fig. 2 ist auch die Trennfuge 15 zwischen dem Bodenteil 1 und dem Zwischenteil 2 erkennbar sowie ihr Aufbau als Nut-Feder-Kombination. Auch in der Darstellung der Fig. 1 ist die aus dem Bodenteil 1 im Bereich der Trennfuge 15 vorspringende umlaufende Federlippe 16 erkennbar, welche im montierten Zustand in eine in Fig. 1 nicht erkennbare Nut an der Unterseite des Zwischenteils 2 eingreift. Ferner ist in Fig. 2 noch eine hexagonale Montageöffnung 17 erkennbar. Die Montageöffnung 17 dient zur Aufnahme eines ebenso hexagonalen zentralen Wärmeübertragers. Schließlich sind in den Figuren auch Zentrierbolzen 18 und zugehörige Zentrierbohrungen 19 erkennbar.

Die Funktionsweise des Gehäuses ist folgende:
Im Ausführungsbeispiel, insbesondere in Fig. 2 ist eine Rechtsvariante des Lüftungsgerätes gezeigt. Bei der im Ausführungsbeispiel in Fig. 2 links dargestellten Baugruppe 3 sind deshalb die Montageöffnung 17 sowie die Aufnahmeöffnungen 10 für die Heizregister sowie die Aufnahmeöffnungen 9 für die Filter verschlossen. In der in Fig. 2 rechts abgebildeten Baugruppe 3 werden in den Aufnahmeöffnungen 9 Filter und in den Aufnahmeöffnungen 10 Heizregister montiert, sowie in die Montageöffnung 17 ein Wärmeübertrager eingebracht. Auch sind sowohl Bypassmotoren 12 als auch Lüfter im Bereich der Lüfteranordnung 14 vorhanden.

Die Innenkomponenten 4, die Aussenkompontenen 5 und die Baugruppen 3 sind im Bereich ihrer gemeinsam ausgebildeten vertikalen Trennfugen 15 miteinander formschlüssig verrastet und zusätzlich verklebt. Die Baugruppen 3 sind mit dem Zwischenteil 2 und das Zwischenteil 2 wiederum mit dem Bodenteil 1 im Bereich der gemeinsam ausgebildeten horizontalen Trennfugen 15 miteinander formschlüssig verrastet und zusätzlich verklebt. Auch sind in die Kanalöffnungen 7 der Luftkanäle 6 die Ringstutzen 8 eingesetzt und zusätzlich verklebt. Die Ringstutzen 8 verhindern ein Aufbrechen der Trennfugen 15 zwischen der Innenkomponente 4 und der Außenkomponente 5 im Bereich der Kanalöffnung 7.

Fig. 3 entspricht im Wesentlichen Fig. 1, wobei zusätzlich zwischen dem Zwischenteil 2 und den zusammengesetzten Baugruppen 3 in dieser Ausführung zwei ebenfalls symmetrisch ausgebildete Trennbleche 30 ausgeführt sind. Die Trennbleiche 30 bestehen vorzugsweise aus Metall, insbesondere Aluminium oder Edelstahl.

Fig. 4 zeigt schematisch und exemplarisch das Lüftungsgerät der Fig. 1 bis 3, um das zusätzlich ein insbesondere metallisches Gehäuse 40 angeordnet ist in Explosionsdarstellung. Das Gehäuse 40 umfasst eine Bodenplatte 41, mehrere Seitenwände 42, 43, 44 und 45 sowie eine Deckenpatte 46 mit Bedienfeld 47 und 48.

In Fig. 5 ist ebenfalls das in Fig. 4 gezeigte Lüftungsgerät schematisch und exemplarisch gezeigt, wobei hier lediglich das Gehäuse 40 in Explosionsdarstellung gezeigt ist und der Rest des Lüftungsgeräts in zusammengesetzter Form abgebildet ist.

In Fig. 6 ist das Lüftungsgerät schematisch und exemplarisch aus Fig. 4 und 5 mit ebenfalls geschlossenem Gehäuse 40 gezeigt.

Fig. 7 und 8 zeigen schematisch und exemplarisch die Innenkomponente 4 von zwei Seiten. In Fig. 7 ist die Verbindungsebene zwischen zwei gegenüberliegenden Innenkomponenten 4 gezeigt, während Fig. 8 die Sicht von außen, also auf die Verbindungsebene mit der Außenkomponete 5 zeigt.

Fig. 9 zeigt schließlich die Außenkomponente 5 schematisch und exemplarisch von Innen, das heißt mit Blick auf die Verbindung zwischen Außenkomponente 5 und Innenkomponente 4.

### Bezugszeichenliste

- 1.: Bodenteil
- 2.: Zwischenteil
- 3.: Baugruppe
- 4.: Innenkomponente
- 5.: Außenkomponente
- 6.: Luftkanal
- 7.: Kanalöffnung
- 8.: Ringstutzen
- 9.: Aufnahmeöffnung (Filter)
- 10.: Aufnahmeöffnung (Heizregister)
- 11.: Bypass
- 12.: Bypassmotor
- 13.: Leerraum
- 14.: Lüfteranordnung
- 15.: Trennfuge
- 16.: Federlippe
- 17.: Montageöffnung
- 18.: Zentrierbolzen
- 19.: Zentrierbohrung

## Patentansprüche

1. Lüftungsgerät mit einem Gehäuse und mit im Gehäuse angeordneten Luftkanälen (6) und Gerätekomponenten, wobei die Gerätekomponenten einen Filter und ein Heizregister umfassen,
wobei das Gehäuse expandiertes Polystyrol (EPS) aufweist,
wobei das Gehäuse mindestens zwei Baugruppen (3) aus EPS mit jeweils zwei eingeformten Luftkanälen (6) und mit Aufnahmeöffnungen (9, 10) für zumindest den Filter und das Heizregister aufweist,
wobei die Baugruppen (3) bezogen auf die Mittellängsachse des Gehäuses symmetrisch zueinander aufgebaut sind und
wobei die Baugruppen (3) aus jeweils zwei Einzelkomponenten (4,5) zusammengesetzt sind und dass mindestens eine Einzelkomponente (4,5) an beiden Baugruppen (3) identisch ausgebildet ist.

2. Lüftungsgerät nach Anspruch 1, wobei die Baugruppen (3) jeweils zwei Kanalöffnungen (7) mit endseitigen Abschlussblenden aufweisen.

3. Lüftungsgerät nach Anspruch 2, umfassend kreisförmige Kanalöffnungen (7) mit identischem Durchmesser und mit identischen Ringstutzen (8), die in die Kanalöffnungen (7) eingesetzt sind.

4. Lüftungsgerät nach einem der Ansprüche 1 bis 3, wobei das Gehäuse aus einem Bodenteil (1) mit einer Kondensatwanne, einem Zwischenteil (2) zur zumindest teilweisen Aufnahme einer zentralen Gerätekomponente, beispielsweise eines Wärmeübertragers und aus den beiden Baugruppen (3) zusammengesetzt ist.

5. Lüftungsgerät nach einem der Ansprüche 1 bis 4, wobei die Trennfugen (15) zwischen den Gehäusebauteilen im Wesentlichen vertikal oder horizontal verlaufende Trennebenen definieren, derart, dass eine Entformung in einer Richtung ermöglicht ist.

6. Lüftungsgerät nach einem der Ansprüche 1 bis 5, wobei die Trennfugen (15) zwischen den Gehäusebauteilen als Nut-Feder-Verbindungen ausgestaltet sind.

7. Lüftungsgerät nach einem der Ansprüche 1 bis 6, wobei einander benachbarte Gehäusebauteile im Bereich ihrer Trennfugen (15) Zentrierbolzen (18) und zu den Zentrierbolzen (18) komplementäre Zentrierbohrungen (19) aufweisen.

8. Lüftungsgerät nach Anspruch 4, wobei wenigstens ein Trennblech (30), insbesondere ein metallisches Trennblech, zwischen dem Zwischenteil (2) und den beiden Baugruppen (3) ausgebildet ist.

9. Lüftungsgerät nach einem der vorstehenden Ansprüche, wobei das Lüftungsgerät von einem insbesondere metallischen Gehäuse (40) eingefasst ist.

## Claims

1. Ventilation unit with a casing and with air channels (6) and unit components arranged in the casing, wherein the unit components comprise a filter and a heating coil,
wherein the casing comprises expanded polystyrene (EPS),
wherein the casing has at least two assemblies (3) made of EPS, each with two moulded-in air channels (6) and with receiving openings (9, 10) for at least the filter and the heating coil,
wherein the assemblies (3) are constructed symmetrically to one another with respect to the central longitudinal axis of the casing, and
wherein the assemblies (3) are each composed of two individual components (4, 5) and that at least one individual component (4, 5) is identically configured on both assemblies (3).

2. Ventilation unit according to claim 1,
wherein
the assemblies (3) each have two channel openings (7) with cover masks at the ends.

3. Ventilation unit according to claim 2,
comprising
circular channel openings (7) with identical diameters and with identical ring connectors (8), which are inserted into the channel openings (7).

4. Ventilation unit according to any one of claims 1 to 3,
wherein
the casing is composed of a base part (1) with a condensate pan, an intermediate part (2) for at least partially accommodating a central unit component, for example a heat exchanger, and the two assemblies (3).

5. Ventilation unit according to any one of claims 1 to 4,
wherein
the parting lines (15) between the casing components substantially define vertical or horizontal parting planes in such a way that demoulding is possible in one direction.

6. Ventilation unit according to any one of claims 1 to 5,
wherein
the parting lines (15) between the casing components are designed as tongue and groove joints.

7. Ventilation unit according to any one of claims 1 to 6,
wherein
adjacent casing components have centring bolts (18) in the area of their parting lines (15) and centring holes (19) complementary to the centring bolts (18).

8. Ventilation unit according to claim 4, wherein at least one separating plate (30), in particular a metallic separating plate, is configured between the intermediate part (2) and the two assemblies (3).

9. Ventilation unit according to any one of the preceding claims, wherein the ventilation unit is enclosed by a particularly metallic casing (40).

## Revendications

1. Appareil de ventilation comportant un boîtier et des conduits d'air (6) et composants d'appareil disposés dans le boîtier, les composants d'appareil comprenant un filtre et un registre de chauffage,
le boîtier comportant du polystyrène expansé (EPS),
le boîtier présentant au moins deux modules (3) en EPS, chacun doté de deux conduits d'air (6) moulés, et dotés d'ouvertures de réception (9, 10) pour au moins le filtre et le registre de chauffage,
les modules (3) étant construits symétriquement l'un par rapport à l'autre par rapport à l'axe longitudinal médian du boîtier et
les modules (3) étant chacun constitués de deux composants individuels (4, 5) et au moins un composant individuel (4, 5) étant réalisé de manière identique sur les deux modules (3).

2. Appareil de ventilation selon la revendication 1,
dans lequel
les modules (3) présentent chacun deux ouvertures de conduit (7) avec des caches terminaux aux extrémités.

3. Appareil de ventilation selon la revendication 2,
comprenant
des ouvertures de conduit (7) circulaires de diamètre identique et dotées de raccords annulaires (8) identiques qui sont insérés dans les ouvertures de conduit (7).

4. Appareil de ventilation selon l'une des revendications 1 à 3,
dans lequel
le boîtier est constitué d'une partie de fond (1) avec un bac à condensats, d'une partie intermédiaire (2) destinée à recevoir au moins partiellement un composant central de l'appareil, par exemple un échangeur de chaleur, et des deux modules (3).

5. Appareil de ventilation selon l'une des revendications 1 à 4,
dans lequel
les joints de séparation (15) entre les composants de boîtier définissent des plans de séparation s'étendant sensiblement verticalement ou horizontalement, permettant un démoulage dans une direction.

6. Appareil de ventilation selon l'une des revendications 1 à 5,
dans lequel
les joints de séparation (15) entre les composants de boîtier sont conçus sous la forme d'assemblages à rainure et languette.

7. Appareil de ventilation selon l'une des revendications 1 à 6,
dans lequel
des composants de boîtier adjacents présentent, dans la zone de leurs joints de séparation (15), des boulons de centrage (18) et des trous de centrage (19) complémentaires aux boulons de centrage (18).

8. Appareil de ventilation selon la revendication 4, dans lequel au moins une tôle de séparation (30), en particulier une tôle de séparation métallique, est constituée entre la partie intermédiaire (2) et les deux modules (3).

9. Appareil de ventilation selon l'une des revendications précédentes, l'appareil de ventilation étant enchâssé dans un boîtier (40) notamment métallique.
